# EUROPÄISCHE PATENTSCHRIFT

(11) **EP 2 161 218 B1**
(45) Veröffentlichungstag und Bekanntmachung des Hinweises auf die Patenterteilung: **25.07.2012**
(21) Anmeldenummer: 09007504.5
(22) Anmeldetag: 06.06.2009
(51) Int. Cl.: B65D 85/86, B65D 5/50

(54) **Verpackungsanordnung für Gerätekomponenten**
Packaging assembly for electrical components
Arrangement d'emballage pour composants electriques

(30) Priorität: 27.08.2008 DE 102008039913
(43) Veröffentlichungstag der Anmeldung: 10.03.2010
(73) Patentinhaber: Berker GmbH & Co. KG, 58579 Schalksmühle (DE)
(72) Erfinder: Ruf, Michael, 58513 Lüdenscheid (DE); Koch, Ralf, 58511 Lüdenscheid (DE); Eich, Wolfgang, 57482 Wenden (DE)

(56) Entgegenhaltungen:
- US-A- 4 600 101
- US-A- 5 850 922
- US-A1- 2009 114 563
- US-B1- 6 325 209

## Beschreibung

Die vorliegende Erfindung geht von einer gemäß Oberbegriff des Hauptanspruches konzipierten Verpackungsanordnung, insbesondere für elektrische Installationsgeräte aus.

Derartige Verpackungsanordnungen dienen üblicherweise zur Aufnahme von zu transportierenden Geräten, wobei eine solche Verpackungsanordnung zumeist zur Aufnahme mehrerer solcher Geräte vorgesehen ist. Solche Verpackungsanordnungen sind dabei oftmals derart aufgebaut, so dass die Geräte vor Beschädigungen geschützt aufgenommen und zur Entnahme lagegerecht angeordnet sind. Zu diesem Zweck sind im Innenraum solcher Verpackungsanordnungen bzw. Verpackungsschachteln oftmals gerätespezifisch ausgebildete Einlagen vorhanden. Insbesondere bei elektrischen Installationsgeräten besteht oftmals der Bedarf, dass verschiedene Gerätekomponenten eines Gerätes gemeinsam in einer Verpackungsanordnung derart platziert sind, so dass auf einfache Art und Weise auch eine komfortable, lagegerechte Entnahme der elektrischen Geräte bzw. Gerätekomponenten aus der Verpackungsschachtel gewährleistet ist.

Durch die US 6 325 209 B1 ist eine dem Oberbegriff des Hauptanspruches entsprechende Verpackungsanordnung bekannt geworden. Diese Verpackungsanordnung ist für mehrere, aus verschiedene Gerätekomponenten versehene Geräte vorgesehen und weist ein aus gefaltetem Flachmaterial hergestellte Verpackungsschachtel auf, welche zumindest einen Innenraum aufweist. Im Innenraum der Verpackungsschachtel ist zumindest eine, spezifisch für die Aufnahme von ersten Gerätekomponenten ausgebildete erste Einlage und zumindest eine spezifisch für die Aufnahme von zweiten Gerätekomponenten vorgesehene zweite Einlage vorhanden.

Zudem ist durch die DE 34 44 903 C2 eine weitere Verpackungsanordnung bekannt geworden. Diese Verpackungsanordnung ist dazu vorgesehen, mehrere elektrische Installationsgeräte aufzunehmen, die jeweils aus zwei verschiedenen Gerätekomponenten bestehen. Dabei sind die beiden Gerätekomponenten aneinander befestigt in einer einzigen Verpackungsschachtel angeordnet. Eine derartige Anordnung führt jedoch dazu, dass immer beide Gerätekomponenten des elektrischen Installationsgerätes gemeinsam aus der Verpackungsschachtel entnommen und dann zum Zwecke von Installationsarbeiten voneinander getrennt werden müssen, wodurch dann die vormals geschützte und lagegerechte Anordnung aufgehoben wird. Oftmals wird aber bei Installationsarbeiten erst nur die eine der beiden Gerätekomponenten des elektrischen Installationsgerätes benötigt, so dass die andere Gerätekomponente vorerst für einen bestimmten Zeitraum noch ungenutzt aufgehoben werden muss, wodurch es zu Beschädigungen an diesen Gerätekomponenten bzw. zum Verlust dieser Gerätekomponenten kommen kann.

Durch die DE 10 2006 029 054 A1 und die DE 10 2004 020 526 A1 sind außerdem Verpackungsanordnungen bekannt geworden, welche jeweils aus gefaltetem Flachmaterial hergestellt sind und welche jeweils zumindest einen Innenraum aufweisen.

Der vorliegenden Erfindung liegt deshalb die Aufgabe zugrunde, eine Verpackungsanordnung zu schaffen, welche es ermöglicht, auf einfache Art und Weise mehrere Gerätekomponenten eines Gerätes gemeinsam in einer Verpackungsschachtel unterzubringen, wobei jede Gerätekomponente des betreffenden Gerätes auf einfache Art und Weise bedarfsgerecht, das heißt zum jeweiligen Einsatzzeitpunkt lagegerecht aus der Verpackungsschachtel bzw. der zugehörigen Einlage entnommen werden kann, ohne dass dadurch die lagegerechte, geschützte Anordnung der noch nicht benötigten Gerätekomponenten aufgehoben wird.

Erfindungsgemäß wird diese Aufgabe durch die im Hauptanspruch angegebenen Merkmale gelöst.

Bei einer solchen Ausbildung ist besonders vorteilhaft, dass im Innenraum der Verpackungsschachtel zumindest eine spezifisch für die Aufnahme von ersten Gerätekomponenten ausgebildete erste Einlage und zumindest eine spezifisch für die Aufnahme von zweiten Gerätekomponenten ausgebildete zweite Einlage vorhanden ist und somit die geschützte, gerätekomponentenspezifische Anordnung innerhalb der ersten Einlage und innerhalb der zweiten Einlage bis zum konkreten Einsatzzeitpunkt erhalten bleibt. Beschädigungen an den Gerätekomponenten bzw. deren Verlust sind somit wirkungsvoll verhindert.

Des weiteren ist besonders vorteilhaft, wenn die erste Einlage und die zweite Einlage die ersten Gerätekomponenten und die zweiten Gerätekomponenten derart aufnehmen, so dass diese in einer ersten Zuordnung lose aufeinander liegend und in einer zweiten Zuordnung aneinander befestigt im Innenraum der Verpackungsschachtel geschützt und lagegerecht angeordnet sind, so dass mehrere Möglichkeiten für eine geordnete Entnahme der beiden Gerätekomponenten geschaffen sind.

Befinden sich die beiden Gerätekomponenten in der lose aufeinander liegenden ersten Zuordnung können die ersten Gerätekomponenten über die erste Einlage bei Beibehaltung der lagegerechten Anordnung aus der Verpackungsschachtel entnommen werden. Nun ist es möglich, die benötigte Anzahl von zweiten Gerätekomponenten aus dem Innenraum der Verpackungsschachtel zu entnehmen und diese als erstes Zeit- bzw. Bedarfsgerecht ihrem Einsatz (Installationsarbeiten) zuzuführen. Die nicht benötigten zweiten Gerätekomponenten verbleiben über ihre zweite Einlage solange in ihrer geschützten, lagegerechten Anordnung im Innenraum der Verpackungsschachtel, bis auch diese zur Ausführung von Installationsarbeiten benötigt werden. Noch nicht benötigte erste Gerätekomponenten können über die erste Einlage auf einfache Art und Weise bei Beibehaltung der lagegerechten Anordnung wieder in den Innenraum der Verpackungsschachtel zurückgelegt werden, bis diese zur Vollendung der schon mit den zweiten Gerätekomponenten begonnenen Installationsarbeiten benötigt werden.

Zudem besteht die Möglichkeit, wenn die erste Einlage und die zweite Einlage die ersten Gerätekomponenten und die zweiten Gerätekomponenten derart aufnehmen, so dass sich diese in der aneinander befestigten zweiten Zuordnung befinden, das alle ersten Gerätekomponenten und zweiten Gerätekomponenten an der ersten Einlage gehalten, über diese gemeinschaftlich aus der Verpackungsschachtel entnommen werden können. So können die beiden Gerätekomponenten der jeweiligen Geräte gemeinsam der vorgesehenen Verwendung (Installationsarbeiten, Verkauf usw.) zugeführt werden. Noch nicht benötigte Geräteeinheiten bzw. Gerätekomponenten können in die zweite Einlage und/oder über die erste Einlage auf einfache Art und Weise geordnet zurückgelegt werden und so lange geschützt und lagegerecht angeordnet im Innenraum der Verpackungsschachtel verbleiben, bis auch diese benötigt werden. Auch wenn nur erste Gerätekomponenten noch nicht benötigt werden, können diese nach der Entnahme der zweiten Gerätekomponenten über die erste Einlage lagegerecht angeordnet wieder in den Innenraum der Verpackungsschachtel zurückgelegt werden.

Weitere vorteilhafte Ausgestaltungen des erfindungsgemäßen Gegenstandes sind in den Unteransprüchen angegeben. Anhand eines Ausführungsbeispiels sei die Erfindung im Prinzip näher erläutert, dabei zeigt:
- Fig. 1:: prinziphaft eine solche Verpackungsanordnung räumlich in Explosionsdarstellung;
- Fig. 2:: prinziphaft einen Vollschnitt entsprechend Linie A - A durch eine gemäß Figur 1 ausgebildete Verpackungsanordnung, wobei sich die beiden Gerätekomponenten in ihrer lose aufeinanderliegenden ersten Zuordnung befinden;
- Fig. 3:: prinziphaft einen Vollschnitt entsprechend Linie A - A durch eine gemäß Figur 1 ausgebildete Verpackungsanordnung, wobei sich die beiden Gerätekomponenten in ihrer aneinander befestigten zweiten Zuordnung befinden;
- Fig. 4:: prinziphaft die beiden Gerätekomponenten der Geräte in ihrer aneinander befestigten zweiten Zuordnung, wobei diese aus der Verpackungsschachtel entnommen und an der ersten Einlage gehalten sind und wobei ein vereinzeltes Gerät (Geräteeinheit) aus der ersten Einlage herausgelöst ist.
- Fig. 5:: prinziphaft die beiden Gerätekomponenten der Geräte in ihrer aneinander befestigten zweiten Zuordnung, wobei diese aus der Verpackungsschachtel entnommen und an der ersten Einlage gehalten sind und wobei ein vereinzeltes Gerät (Geräteeinheit) aus der ersten Einlage herausgelöst ist und wobei die erste Einlage eine Lasche zur Kennzeichnung aufweist.

Wie aus den Figuren hervorgeht, weist eine solche Verpackungsanordnung zur Aufnahme von elektrischen Installationsgeräten eine Verpackungsschachtel 1 auf, welche aus gefaltetem Flachmaterial hergestellt ist. Das verwendete Flachmaterial besteht dabei vorteilhafterweise aus Karton. Die Verpackungsschachtel 1 weist einen Innenraum 2 auf, wobei in den Innenraum 2 der Verpackungsschachtel 1 eine spezifisch für die Aufnahme der ersten Gerätekomponenten 3 ausgebildete erste Einlage 4 und eine spezifisch für die Aufnahme der zweiten Gerätekomponenten 5 ausgebildete zweite Einlage 6 eingelegt werden kann. Die erste Einlage 4 und die zweite Einlage 6 bestehen ebenfalls aus gefaltetem Flachmaterial, wobei auch dieses Flachmaterial aus Karton hergestellt ist.

Wie des weiteren aus den Figuren hervorgeht, nimmt die erste Einlage 4 die ersten Gerätekomponenten 3 und nimmt die zweite Einlage 6 die zweiten Gerätekomponenten 5 derart auf, so dass diese in einer ersten Zuordnung lose aufeinander liegend und in einer zweiten Zuordnung aneinander befestigt im Innenraum 2 der Verpackungsschachtel 1 angeordnet sein können. Bei der lose aufeinander liegenden ersten Zuordnung, liegen die als Steckdosenzentralstücke ausgebildeten ersten Gerätekomponenten 3 mit ihrer Unterseite jeweils auf den beiden Erdungsbügeln der zugeordneten, als Steckdoseneinsätze ausgebildeten zweiten Gerätekomponenten 5 auf. In der aneinander befestigten zweiten Zuordnung tauchen die Erdungsbügel der Steckdoseneinsätze hingegen in die zugehörigen Ausnehmungen der Steckdosenzentralstücke ein und halten somit die ersten Gerätekomponenten 3 an den zweiten Gerätekomponenten 5 fest. Somit sind vorteilhafterweise zwei Möglichkeiten für eine geordnete Entnahme der beiden Gerätekomponenten 3, 5 geschaffen. Befinden sich die beiden Gerätekomponenten 3, 5 in der lose aufeinander liegenden ersten Zuordnung, können die ersten Gerätekomponenten 3 über die erste Einlage 4 bei Beibehaltung der lagegerechten Anordnung aus der Verpackungsschachtel 1 entnommen werden. Nun ist es möglich, die benötigte Anzahl von zweiten Gerätekomponenten 5 aus dem Innenraum 2 der Verpackungsschachtel zu entnehmen und diese als erstes Zeit- bzw. Bedarfsgerecht ihrem Einsatz (Installationsarbeiten) zuzuführen. Die nicht benötigten zweiten Gerätekomponenten 5 verbleiben über ihre zweite Einlage 6 solange in ihrer geschützten, lagegerechten Anordnung im Innenraum 2 der Verpackungsschachtel 1, bis auch diese zur Ausführung von Installationsarbeiten benötigt werden. Noch nicht benötigte erste Gerätekomponenten 3 können über die erste Einlage 4 auf einfache Art und Weise bei Beibehaltung der lagegerechten Anordnung wieder in den Innenraum 2 der Verpackungsschachtel 1 zurückgelegt werden, bis diese zur Vollendung der schon mit den zweiten Gerätekomponenten 5 begonnenen Installationsarbeiten benötigt werden.

Zudem besteht die Möglichkeit, wenn die erste Einlage 4 und die zweite Einlage 6 die ersten Gerätekomponenten 3 und die zweiten Gerätekomponenten 5 derart aufnehmen, so dass sich diese in der aneinander befestigten zweiten Zuordnung befinden, das alle ersten Gerätekomponenten 3 und zweiten Gerätekomponenten 5 an der ersten Einlage 4 gehalten über diese gemeinschaftlich aus der Verpackungsschachtel 1 entnommen werden können, so dass sich alle Gerätekomponenten 3, 5 bzw. Geräteeinheiten außerhalb des Innenraums 2 der Verpackungsschachtel 1 befinden. So können die beiden Gerätekomponenten 3, 5 der jeweiligen Geräte bzw. Geräteeinheiten gemeinsam der vorgesehenen Verwendung (Installationsarbeiten, Verkauf usw.) zugeführt werden. Noch nicht benötigte Geräteeinheiten bzw. Gerätekomponenten 3, 5 können auf einfache Art und Weise über die erste Einlage 4 bei Beibehaltung der lagegerechten Anordnung wieder zurückgelegt werden und so lange geschützt und lagegerecht angeordnet im Innenraum 2 der Verpackungsschachtel 1 verbleiben, bis auch diese benötigt werden. Auch wenn nur erste Gerätekomponenten 3 noch nicht benötigt werden, können diese nach der Entnahme der zweiten Gerätekomponenten 5 über die erste Einlage 4 lagegerecht angeordnet wieder in den Innenraum 2 der Verpackungsschachtel 1 zurückgelegt werden.

Wie insbesondere aus Figur 1 hervorgeht, sind zehn erste Gerätekomponenten 3 und zehn zweite Gerätekomponenten 5 im Innenraum 2 der Verpackungsschachtel 1 untergebracht. Dabei sind je fünf erste Gerätekomponenten 3 und fünf zweite Gerätekomponenten 5 in zwei Reihen angeordnet. Als erstes wird die zweite Einlage 6 mit den zehn daran gehaltenen zweiten Gerätekomponenten 5 in den Innenraum 2 der Verpackungsschachtel 1 gelegt. Dann wird die erste Einlage 4 mit den zehn daran gehaltenen ersten Gerätekomponenten 3 in den Innenraum 2 der Verpackungsschachtel 1 gelegt, so dass die ersten Gerätekomponenten 3 auf den zweiten Gerätekomponenten 5 zur Anlage kommen. Dabei ist die erste Zuordnung geschaffen, wobei die erste Gerätekomponenten 3 lose auf den zweiten Gerätekomponenten 5 zur Anlage kommen, weil die als Steckdosenzentralstücke ausgebildeten ersten Gerätekomponenten 3 mit ihrer Unterseite jeweils auf den beiden Erdungsbügeln der zugeordneten, als Steckdoseneinsätze ausgebildeten zweiten Gerätekomponenten 5 zur Anlage kommen. Danach werden die Staubschutzlaschen 9 eingeklappt und der Deckel 10 geschlossen. Diese erste Zuordnung ist ebenfalls deutlich in der Figur 2 dargestellt.

Damit eine definierte Anordnung der beiden Gerätekomponenten 3, 5 in der ersten Zuordnung und in einer zweiten Zuordnung auf einfache Art und Weise möglich ist, weist die erste Einlage 4 erste Führungselemente zur lagegerechten Aufnahme der ersten Gerätekomponenten 3, und weist die zweite Einlage 6 zweite Führungselemente zur lagegerechten Aufnahme der zweiten Gerätekomponenten 5 auf.

Wie insbesondere aus Figur 3 und 4 hervorgeht, können, wie bereits vorstehend beschrieben, die beiden Gerätekomponenten 3, 5 auch in eine zweite Zuordnung gebracht werden, wobei die ersten Gerätekomponenten 3 unter Zwischenschaltung der ersten Einlage 4 an den zweiten Gerätekomponenten 5 befestigt sind, so dass zehn Geräteeinheiten entstehen. Um die zweite Zuordnung zu erreichen, werden die ersten Gerätekomponenten 3 einfach derart niedergedrückt, so dass die Erdungsbügel der als Steckdoseneinsätze ausgebildeten zweiten Gerätekomponenten 5 in die zugehörigen Ausnehmungen der Steckdosenzentralstücke eintauchen und somit die ersten Gerätekomponenten 3 an den zweiten Gerätekomponenten 5 befestigt sind.

Wie insbesondere aus Figur 4 und 5 hervorgeht, können die, jeweils aus einer ersten Gerätekomponente 3 und einer zweiten Gerätekomponente 5 bestehenden zehn Geräteeinheiten zur Vereinzelung aus der ersten Einlage 4 herausgelöst werden. Damit ein Herauslösen auf besonders einfache Art und Weise möglich ist, ist die erste Einlage 4 mit entsprechend angeordneten Trennperforationen 11 versehen.

Zur einfachen Identifikation der vorliegenden Geräte ist die erste Einlage 4, wie insbesondere aus Figur 5 hervorgeht, mit einer gerätespezifischen Kennzeichnung 12 versehen. Damit die Kennzeichnung 12 erst dann vom Benutzer zur Kenntnis genommen werden kann, wenn sich die aus einer ersten Gerätekomponente 3 und einer zweiten Gerätekomponente 5 bestehenden Geräteeinheiten außerhalb der Verpackungsschachtel 1 befinden, ist die Kennzeichnung 12 jeweils den ersten Gerätekomponenten 3 zugeordnet auf eine angeformte Lasche 13 der ersten Einlage 4 aufgedruckt. Die Lasche 13 steckt, wenn sich die beiden Gerätekomponenten 3, 5, im Innenraum 2 der Verpackungsschachtel 1 befinden zwischen der Innenwandung der Verpackungsschachtel 1 und der zweiten Einlage 6.

## Patentansprüche

1. Verpackungsanordnung mit einer Geräteeinheit bestehend aus zwei Gerätekomponenten (3, 5) und mit einer aus gefaltetem Flachmaterial hergestellten Verpackungsschachtel (1), welche zumindest einen Innenraum (2) aufweist, wobei im Innenraum (2) der Verpackungsschachtel (1) zumindest eine spezifisch für die Aufnahme von ersten Gerätekomponenten (3) ausgebildete erste Einlage (4) und zumindest eine spezifisch für die Aufnahme von zweiten Gerätekomponenten (5) ausgebildete zweite Einlage (6) vorhanden ist, **dadurch gekennzeichnet, dass** die erste Einlage (4) die ersten Gerätekomponenten (3), und dass die zweite Einlage (6) die zweiten Gerätekomponenten (5) derart aufnehmen, so dass diese in einer ersten Zuordnung lose aufeinander liegend und in einer zweiten Zuordnung aneinander befestigt im Innenraum (2) der Verpackungsschachtel (1) angeordnet sind.

2. Verpackungsanordnung nach Anspruch 1, **dadurch gekennzeichnet, dass** wenn sich die ersten Gerätekomponenten (3) und die zweiten Gerätekomponenten (5) in der aneinander befestigten zweiten Zuordnung befinden, die ersten Gerätekomponenten (3) und die zweiten Gerätekomponenten (5) jeweils eine Geräteeinheit bilden, die derart an der ersten Einlage (4) gehalten ist, so dass über die erste Einlage (4) eine gemeinschaftliche Entnahme aller Gerätekomponenten (3, 5) aus dem Innenraum (2) der Verpackungsschachtel (1) gewährleistet ist.

3. Verpackungsanordnung nach einem der Ansprüche 1 oder 2, **dadurch gekennzeichnet**, die erste Einlage (4) und/oder die zweite Einlage (6) aus Flachmaterial hergestellt sind.

4. Verpackungsanordnung nach einem der Ansprüche 1 bis 3, **dadurch gekennzeichnet, dass** zumindest ein Flachmaterial aus Karton besteht.

5. Verpackungsanordnung nach einem der Ansprüche 1 bis 4, **dadurch gekennzeichnet, dass** zumindest ein Flachmaterial aus Pappe besteht.

6. Verpackungsanordnung nach einem der Ansprüche 1 bis 5, **dadurch gekennzeichnet, dass** zumindest ein Flachmaterial aus Kunststoff besteht.

7. Verpackungsanordnung nach einem der Ansprüche 1 bis 6, **dadurch gekennzeichnet, dass** die erste Einlage (4) erste Führungselemente zur lagegerechten Aufnahme der ersten Gerätekomponenten (3), und dass die zweite Einlage (6) zweite Führungselemente zur lagegerechten Aufnahme der zweiten Gerätekomponenten (5) aufweist.

8. Verpackungsanordnung nach einem der Ansprüche 1 bis 7, **dadurch gekennzeichnet, dass** zur Vereinzelung von aus einer ersten Gerätekomponente (3) und einer zweiten Gerätekomponente (5) bestehenden Geräteeinheiten die erste Einlage (4) mit Trennperforationen (11) versehen ist.

9. Verpackungsanordnung nach einem der Ansprüche 1 bis 8, **dadurch gekennzeichnet, dass** die erste Einlage (4) in Zuordnung der daran gehaltenen ersten Gerätekomponenten (3) mit zumindest einer gerätespezifischen Kennzeichnung (12) versehen ist.

10. Verpackungsanordnung nach Anspruch 9, **dadurch gekennzeichnet, dass** die gerätespezifische Kennzeichnung (12) auf eine an die erste Einlage (4) angeformte Lasche (13) aufgebracht ist.

## Claims

1. Packaging configuration having a device unit consisting of two device components (3, 5) and having a packaging box (1) which is made of folded flat material and has at least one interior compartment (2), with at least one first insert (4) designed specifically for accommodating first device components (3) and at least one second insert (6) designed specifically for accommodating second device components (5) being provided in the interior compartment (2) of the packaging box (1), **characterised in that** the first insert (4) accommodates the first device components (3) and that the second insert (6) accommodates the second device components (5) in such a manner that they lie loosely on top of each other in a first configuration and are fastened to each other in a second configuration and arranged in the interior compartment (2) of the packaging box (1).

2. Packaging configuration according to Claim 1, **characterised in that** when the first device components (3) and the second device components (5) are fastened to each other in the second configuration, the first device components (3) and the second device components (5) form a device unit in each case which is held on the first insert (4) in such a manner that all device components (3, 5) are jointly removed from the interior compartment (2) of the packaging box (1) is warranted by way of the first insert (4).

3. Packaging configuration according to either of Claims 1 or 2, **characterised in that** the first insert (4) and/or the second insert (6) is manufactured of flat material.

4. Packaging configuration according to any of Claims 1 to 3, **characterised in that** at least one flat material is composed of card.

5. Packaging configuration according to any of Claims 1 to 4, **characterised in that** at least one flat material is composed of cardboard.

6. Packaging configuration according to any of Claims 1 to 5, **characterised in that** at least one flat material is composed of plastic.

7. Packaging configuration according to any of Claims 1 to 6, **characterised in that** the first insert (4) has first guide elements for the position-oriented accommodation of the first device components (3) and that the second insert (6) has second guide elements for the position-oriented accommodation of the second device components (5).

8. Packaging configuration according to any of Claims 1 to 7, **characterised in that** the first insert (4) is provided with separating perforations (11) for the separation of device units comprising a first device component (3) and a second device component (5).

9. Packaging configuration according to any of Claims 1 to 8, **characterised in that** the first insert (4) is provided with at least one device-specific designation (12) assigned to the first device components (3) held on the same.

10. Packaging configuration according to Claim 9, **characterised in that** the device-specific designation (12) is applied on a lug moulded onto the first insert (4).

## Revendications

1. Système d'emballage comportant une unité d'appareil, composée de deux éléments (3, 5), et comportant une boîte d'emballage (1) fabriquée à partir d'un matériau plat, boîte présentant au moins un espace intérieur (2), l'espace intérieur (2) de la boîte d'emballage (1) présentant au moins un premier calage (4) spécialement formé pour accueillir de premiers éléments d'appareil (3), et au moins un deuxième calage (6) spécialement formé pour accueillir de seconds éléments d'appareil (5), **caractérisé en ce que** le premier calage (4) accueille les premiers éléments d'appareil (3) et le deuxième calage (6) accueille les seconds éléments d'appareil (5), et ce de telle sorte que ceux-ci soient, dans un premier cas, en vrac les uns sur les autres, dans un second cas accrochés les uns aux autres dans l'espace intérieur (2) de la boîte d'emballage (1).

2. Système d'emballage selon la revendication 1, **caractérisé en ce que**, lorsque les premiers éléments d'appareil (3) et les seconds éléments d'appareil (5) sont accrochés les uns aux autres selon le second cas, les premiers éléments d'appareil (3) et les seconds éléments d'appareil (5) forment respectivement une unité d'appareil, maintenue dans le premier calage (4) de telle sorte que le retrait commun de tous les éléments d'appareil (3, 5) de l'espace intérieur (2) de la boîte d'emballage (1) soit possible par l'intermédiaire du premier calage (4).

3. Système d'emballage selon l'une des revendications 1 ou 2, **caractérisé en ce que** le premier calage (4) et/ou le deuxième calage (6) sont réalisés dans un matériau plat.

4. Système d'emballage selon l'une des revendications 1 à 3, **caractérisé en ce que** au moins un matériau plat est en cartonnage.

5. Système d'emballage selon l'une des revendications 1 à 4, **caractérisé en ce que** au moins un matériau plat est en carton.

6. Système d'emballage selon l'une des revendications 1 à 5, **caractérisé en ce que** au moins un matériau plat est en plastique.

7. Système d'emballage selon l'une des revendications 1 à 6, **caractérisé en ce que** le premier calage (4) présente de premiers éléments de guidage permettant d'accueillir dans la position correcte les premiers éléments d'appareil (3), et que le deuxième calage (6) présente de seconds éléments de guidage permettant d'accueillir dans la position correcte les seconds éléments d'appareil (5).

8. Système d'emballage selon l'une des revendications 1 à 7, **caractérisé en ce que**, pour la séparation des unités d'appareil composées d'un premier élément d'appareil (3) et d'un second élément d'appareil (5), le premier calage (4) est muni d'une perforation de découpe (11).

9. Système d'emballage selon l'une des revendications 1 à 8, **caractérisé en ce que** le premier calage (4) est muni d'au moins un marquage (12) spécifique de l'appareil permettant l'attribution des premiers éléments d'appareil (3) fixés par le calage.

10. Système d'emballage selon la revendication 9, **caractérisé en ce que** le marquage (12) spécifique de l'appareil est placé sur une bride (13) formée sur le premier calage (4).
